# EUROPÄISCHE PATENTSCHRIFT

(11) **EP 2 649 632 B1**
(45) Veröffentlichungstag und Bekanntmachung des Hinweises auf die Patenterteilung: **18.03.2015**
(21) Anmeldenummer: 11791514.0
(22) Anmeldetag: 28.11.2011
(51) Int. Cl.: H01H 77/10, H01H 1/54

(54) **KONTAKTAPPARAT EINES ELEKTRISCHEN SCHALTGERAETS**
CONTACT APPARATUS OF AN ELECTRICAL SWITCHING DEVICE
APPAREIL DE CONTACT D'UN DISPOSITIF DE COMMUTATION ÉLECTRIQUE

(30) Priorität: 29.11.2010 EP 10193007
(43) Veröffentlichungstag der Anmeldung: 16.10.2013
(73) Patentinhaber: Eaton Electrical IP GmbH & Co. KG, 12529 Schönefeld (DE)
(72) Erfinder: HEINS, Volker, 53359 Rheinbach (DE); HAENDLER, Kurt, 53119 Bonn (DE)
(74) Vertreter: Eaton IP Group EMEA
(86) Internationale Anmeldenummer: PCT/EP2011/071215
(87) Internationale Veröffentlichungsnummer: WO 2012/072599

(56) Entgegenhaltungen:
- US-A- 3 092 699
- US-A- 4 511 774
- US-A- 5 596 184

## Beschreibung

Die Erfindung betrifft einen Kontaktapparat eines elektrischen Schaltgeräts, insbesondere als Niederspannungsschaltgerät, bei dem die elektrodynamische Wirkung parallel fließender Ströme insbesondere zur elektrodynamischen Kontakttrennung eingesetzt wird.

Beispielsweise zeigt die EP 0 560 696 A1 einen Schalter, bei dem das feststehende Schaltstück mit einem schleifenförmig gebogenen Leiterabschnitt verbunden ist. Der schleifenförmige Leiterabschnitt ist dabei derart gebogen, dass bei einem durch den Leiterabschnitt fließenden Strom auf den Kontaktarm eine elektrodynamische Magnetkraft wirkt, die ab einer vorgebbaren Stromstärke (Kurzschlussstrom) zu einer Öffnungsbewegung des Kontaktarms und damit auch des beweglichen Schaltstückes führt.

In der DE 19700758 C1 wird eine Weiterentwicklung des vorgenannten Kontaktapparats beschrieben, bei dem der schleifenförmige Leiterabschnitt sich aus mindestens zwei fest miteinander verbundenen Windungen zusammensetzt, deren Achsen eine gemeinsame Spulenachse bilden.

Weiterhin sind Kontaktapparate bekannt, die im wesentlichen so gestaltet sind, dass ein Schaltlichtbogen schnell aus dem Kontakt herausgedrängt wird und/oder dass ein Schaltlichtbogen schnell in eine Löschkammer überführt wird. Es wird ausgenutzt, dass durch Parallelführung des Stroms in einer Stromzuleitung und des Stroms in einem Kontaktarm elektrodynamische Kräfte entstehen, die den im sich öffnenden Kontakt befindlichen Schaltlichtbogen aus dem Kontaktraum herausdrägen (US 3 092 699 A oder US 5 596 184 A).

Bei einer weiteren Kontaktanordnung mit gebogenen Leiterabschnitten wird zusätzlich eine Verlagerung der Kontaktstücke während der Kontaktberührung vorgenommen (DE 102008 049789 A1). Hierbei wird eine parallel liegende Stromschleife entweder zum elektrodynamisch verstärkten Öffnen oder gar nicht durchflossen.

Kontaktapparate mit feststehendem Schaltstück und einem schleifenförmig gebogenen Leiterabschnitt haben den Nachteil, dass im zuführenden Leiterteil (Stromschiene) eine schleifenförmige Biegung vorhanden ist und durch die Leiterschleife ein besonderer Raumbedarf entsteht. Weiterhin ist bei der Herstellung des gebogenen Leiterteils ein Fertigungsschritt notwendig.

Es ist daher die Aufgabe der Erfindung eine Stromführungsanordnung eines Kontaktapparats anzugeben, die möglichst platzsparend aufgebaut ist, bei dem die elektrodynamische Wirkung parallel fließender Ströme genutzt wird.

Die Lösung der Aufgabe wird im Hauptanspruch angegeben. Weiterführende, vorteilhafte Ausgestaltungen sind in Unteransprüchen formuliert.

Der Kern der Erfindung ist ein Kontaktapparat eines elektrischen Schaltgeräts mit mindestens einem Festkontakt und mit einem Drehkontaktkörper mit mindestens einem Kontaktarm, an dem mindestens an einem Ende des Kontaktarms ein Bewegtkontaktstück angeordnet ist und mit zuführenden und abführenden Stromschienen in mehreren Leiterabschnitten, wobei der Strompfad im Kontaktapparat aus den Leiterabschnitten eine Windung mit etwa 360° Umlauf bildet mit einer Achse senkrecht zur Ebene, in der der Drehkontaktkörper bewegbar ist.

Im Kontaktapparat ist hierbei mindestens ausgebildet:
- eine erste, gerade ausgebildete starre Stromschiene, die zum mindestens einen Festkontakt führt,
- ein zweiter Leiterabschnitt, der durch Kontakte des Kontaktapparats verläuft,
- ein dritter Leiterabschnitt, der über den mindestens einen Kontaktarm des Drehkontaktkörpers verläuft, und
- ein letzter, fünfter Leiterabschnitt als zum Drehkontaktkörper führende zweite, gerade ausgebildete starre Stromschiene, die eng benachbart zur ersten Stromschiene verläuft.

Ein besonderer Vorteil der Erfindung besteht darin, dass die hinführenden und wegführenden Stromschienen als gerade ausgebildete Stromschienen aus Material hoher Leitfähigkeit, vorzugsweise aus Kupfer hergestellt und eingebaut sind. Ein Fertigungsschritt zur Herstellung eines gebogenen Leiterteils kann wegfallen.

Die erfindungsgemäße Anordnung liefert einen Strompfad im Kontaktapparat, bei dem die Stromrichtungen - bei geschlossenem Kontaktapparat - im erstem Leiterabschnitt (erste Stromschiene), im fünftem Leiterabschnitt (zweite Stromschiene) und im dritten Leiterabschnitt (Kontaktarm) parallel liegen, jedoch die Stromrichtungen im erstem Leiterabschnitt und im fünftem Leiterabschnitt gleichsinnig und die Stromrichtung im drittem Leiterabschnitt gegengesetzt zu den vorgenannten Stromrichtungen sind. Bei geöffnetem Kontaktapparat entfernt sich der Drehkontaktarm von der ersten Stromschiene.

Durch die Parallel-Lage des ersten Leiterabschnitts (erste Stromschiene) und des fünften Leiterabschnitts (zweite Stromschiene) und der Gleichsinnigkeit des darin fließenden Stroms wird eine verstärkte elektrodynamische Öffnungsbewegung des Kontaktes gegenüber herkömmlichen Anordnungen bewirkt. Es entsteht ein Beschleunigungsmagnetfeld mit doppelter elektrodynamischen Wirkung auf den (mindestens einen) Kontaktarm des Drehkontaktkörpers, in dem der Strom in Gegenrichtung fließt.

Die Erfindung wird in mehreren Ausführungsformen vorgestellt, wobei die Merkmale der jeweiligen Ausführungsformen einzeln oder gemeinsam - soweit zutreffend-beansprucht sein können.

Die Stromleitung von der ersten Stromschiene zum Kontaktarm kann in einer Ausführungsform über ein Gelenk führen, welches am Ende der ersten Stromschiene ausgebildet ist und an dem der Kontaktarm angelenkt ist. In einer zweiten Ausführungsform kann zwischen der ersten Stromschiene und dem Kontaktarm ein flexibler Verbindungsleiter eingebracht sein. Hierzu werden detaillierte Darstellungen weiter unten vorgenommen.

Weitere bevorzugte Ausführungsformen eines Kontaktapparats werden in Form von einpoligen Doppelkontakten vorgeschlagen. Eine erste Ausführungsform besteht darin, dass an einem Drehkontaktkörper gegenüberliegende Kontaktarme und an den Kontaktarmenden je ein Kontaktstück als Bewegtkontaktstück ausgebildet ist, das jeweils mit einem Festkontaktstück zusammenwirkt. Der Drehkontaktkörper dieser Ausführungsform hat vorzugsweise eine um seine Drehachse drehsymmetrische Ausbildung. Es werden also Kontaktapparate mit einarmigem oder mit zweiarmigem Drehkontaktkörper vorgeschlagen, die nach der Erfindung gestaltet sind.

Bei dem Kontaktapparat mit zweiarmig ausgebildetem Drehkontaktkörper kann den Drehkontaktkörper - wie aus dem Stand der Technik für solche Kontaktapparate bekannt - in einem Rotorgehäuse entgegen einer Federkraft drehbeweglich gelagert sein.

Der erste Leiterabschnitt und der fünfte Leiterabschnitt ist je eine starre, gerade ausgebildete Stromschiene. Jede Stromschiene hat eine Anschlussklemme. Die erste Stromschiene läuft zu mindestens einem Festkontakt; die zweite Stromschiene führt den Strom zum Drehkontaktkörper.

Die erste Stromschiene (erster Leiterabschnitt) und die zweite Stromschiene (letzter Leiterabschnitt) verlaufen mindestens in der Länge des mindestens einen Kontaktarms des Drehkontaktkörpers parallel nebeneinander und möglichst eng benachbart.

Die erste Stromschiene und die zweite Stromschiene können gegeneinander isoliert ausgebildet sein, vorzugsweise derart, dass sie mit einer Isolierzwischenschicht aufeinanderliegend gelagert sind. Weiterhin sollte vorgesehen sein, dass auch andere nah beieinander liegende Leiterabschnitte gegeneinander isoliert ausgebildet sind. So wird der Verbindungsleiter (vierte Leiterabschnitt) nahe an der ersten Stromschiene vorbeigeführt, so dass hier ebenfalls eine Isolierung vorgesehen sein sollte, beispielsweise durch Verwendung einer isolierten Kupferlitze als Verbindungsleiter und/oder durch Isolierung der ersten Stromschiene.

Ein mitbewegbar ausgebildete Stromleiter (Verbindungsleiter; vierter Leiterabschnitt) soll den Bewegungen des Drehkontaktkörpers folgen können. Der Verbindungsleiter, der den dritten Leiterabschnitt mit dem fünften Leiterabschnitt verbindet, kann als Kupferlitze ausgebildet sein. Der Verbindungsleiter kann jedoch auch aus starren (beispielsweise drei) Einzelstücken gebildet sein. Die Einzelstücken sind dabei miteinander und an Verbindungspunkten mit dem dritten Stromleiter (Kontaktarm) und der zweiten Stromschiene (fünfter Leiterabschnitt) gelenkig ausgebildet. In den gelenkig ausgebildeten Verbindungspunkte sind sogenannte Stromgelenke vorhanden, die stromleitend ausgeführt sind. Die Stromgelenke haben federbelastete Achsverbindungen, in denen sie Drehungen ausführen können.

Wegen der engen benachbarten Lage des in bestimmten Ausführungsformen der Erfindung einsetzbaren Verbindungsleiters an der ersten Stromschiene, sollte die geometrische Gestaltung des Kreuzungsbereichs so gestaltet sein, dass eine Berührung der Leiterabschnitte in diesem Bereich vermieden wird, bzw. eine mögliche Berührung möglichst mit geringer Reibung abläuft. Es kann daher die erste Stromschiene im Kreuzungsbereich schmaler als über seine sonstige Länge ausgebildet sein. Alternativ kann auch im Kreuzungsbereich die erste Stromschiene mit einer Durchbrechnung oder Loch ausgebildet sein, durch den die Litze hindurchgeführt ist.

Der Drehpunkt, bzw. die Lage der Achse des Drehkontaktkörpers sollte an einem Ort liegen, in dem die geringste Wechselwirkung von dem Verbindungsleiter (Litze) auf den Drehkontaktkörper ausgeübt wird, wobei die Wechselwirkung aus der elastischen Rückwirkung des Verbindungsleiters (Stauchung oder Dehnung) auf den Drehkontaktkörper besteht. Ein solcher Ort könnte beispielsweise auf der halben Länge des Verbindungsleiters liegen.

Die Erfindung wird mit Ausführungsformen in Figuren dargestellt, welche im Einzelnen zeigen:
Fig. 1: einen einarmigen Kontaktapparat,
Fig. 2: den ersten Leiterabschnitt mit Festkontaktstück in Aufsicht
Fig. 3A: eine schematische Darstellung von Fig. 1 und
Fig. 3B und 3C: schematisch zwei Ausführungsformen eines einpoligen Doppelkontakts.

Die Fig. 1 zeigt einen einarmigen Kontaktapparat mit zuführenden und abführenden Stromschienen (20, 28), die am Ende jeweils über Anschlussklemmen 12, 14 gespeist werden. Die einzelnen Leiterabschnitte der Stromführungsanordnung bilden eine Windung mit etwa 360° Umlauf. Der erste Leiterabschnitt A1 ist eine zum Festkontakt 22' führende, starre Stromschiene 20. Der zweite Leiterabschnitt A2 verläuft durch die Kontaktstücke 22', 24' (den Kontakt) des Kontaktapparats. Der dritte Leiterabschnitt A3 verläuft über den Drehkontaktkörper (mit Kontaktarm 24). Der Drehkontaktkörper hat einen Drehpunkt (Achse) 32. Der vierte Leiterabschnitt A4 ist - gemäß Ausbildungsform nach Fig. 1 - ein mitbewegbarer Stromleiter (Verbindungsleiter 26) und kann vorzugsweise als flexibler Leiter (vorzugsweise eine Kupferlitze) ausgebildet sein.

Der Strompfad durch die genannten Leiterabschnitte bildet eine Windung mit etwa 360° Umlauf. Der letzte (und fünfte) Leiterabschnitt A5 ist die zum Drehkontaktkörper führende zweite Stromschiene 28. Gemäß Erfindung verläuft die zweite Stromschiene 28 (letzter Leiterabschnitt A5) eng benachbart zur ersten Stromschiene 20 (erster Leiterabschnitt A1). Die Windung hat eine Achse senkrecht zur Ebene, in der der Drehkontaktkörper (Kontaktarm 24) bewegbar ist. Die einzelnen Leiterabschnitte in der Figur bestehen, mit Ausnahme des Verbindungsleiters 26 (flexibler Leiter), jeweils aus relativ starren und gerade verlaufenden Stromleitern 20, 24, 28 aus elektrisch gut leitfähigem Material. Der Verbindungsleiter (Litze 26) ist jeweils am Drehkontaktarm 24 und an der zweiten Stromschiene 28 angeschweißt, bzw. an einen der Drehkontaktarme (24A, 24B gemäß Fig. 3B und Fig. 3C) angebracht.

Der erfindungsgemäße Kontaktapparat hat einen Strompfad, bei dem die Stromrichtungen - betrachtet bei geschlossenem Kontaktapparat - im erstem A1, im fünftem A5 und im dritten Leiterabschnitt A3 parallel liegen, jedoch die Stromrichtungen im erstem A1 und im fünftem Leiterabschnitt A5 gleichsinnig und die Stromrichtung im drittem Leiterabschnitt A3 (hier mindestens ein Kontaktarm 24) entgegengesetzt zu den vorgenannten Stromrichtungen A1, A5 verlaufen. Dabei liegen der erste Leiterabschnitt 20, A1 und der letzte Leiterabschnitt 28, A5 mindestens in der Länge LA des (mindestens einen) Kontaktarms 24 (24A, 24B) eng benachbart und parallel nebeneinander. Bei geöffnetem Kontaktapparat tritt eine Trennung des Strompfads zwischen Kontaktarm 24 und der ersten Stromschiene 20 ein.

Die erste Stromschiene 20 und die zweite Stromschiene 28 können aufeinander liegend ausgebildet sein, wobei zwischen ihnen eine Isolierschicht 18 vorhanden sein kann. Die Isolierzwischenschicht kann aus Papier, Karton, Glimmer oder ähnlichem Isoliermaterial bestehen. Eine alternative Ausführung kann darin bestehen, dass die Stromschienen 20, 28 in Kunststoff eingelegt und/oder umspritzt sind.

Der Drehpunkt 32 des Drehkontaktkörpers 24 (23') liegt etwa auf der halben Länge des Verbindungsleiters (Litze 26) (gemäß Fig. 1). Die Lage des Drehpunkts ist so gewählt, dass der Verbindungsleiter möglichst während der Bewegung des Drehkontaktkörpers 24, 23' wenig gestaucht oder gedehnt wird.

Der Verbindungsleiter 26 wird am ersten Leiterabschnitt 20, A1 vorbeigeführt. Hierzu ist eine zweite Figur wiedergegeben. In Fig. 2 ist sichtbar, dass der Leiterabschnitt 20, A1 im Bereich 15 des Verbindungsleiters 26 schmal ausgebildet ist. Es kann auch in der ersten Stromschiene 20 eine Öffnung (15) vorgesehen sein, durch die der Verbindungsleiter hindurchgefädelt ist, jedoch ist eine solche Konstruktion relativ aufwändig und nur bei spezieller Gestaltung empfehlenswert.

Die Darstellung in Fig. 3A entspricht schematisch der Figur 1. Die Figuren 3B und 3C zeigen schematisch weitere Ausführungsformen eines als einpoligen Doppelkontakt ausgebildeten Kontaktapparats. Die Fig. 3A kann auch als eine Hälfte der Darstellung von Fig. 3B gesehen werden. Die Fig. 3B zeigt einen Doppelkontakt mit je zwei flexiblen Verbindungsleitern. Fig. 3C zeigt einen Doppelkontakt ohne einen Verbindungsleiter. Erste und zweite Stromschienen dieser Ausführungsformen erhalten jeweils eine Stromzuführung über nicht dargestellte Anschlussklemmen.

Die bevorzugte Ausführungsform gemäß Fig. 3B stellt einen Kontaktapparat dar, bei dem die Windung des Strompfads über den ersten Kontaktarm 24A in Aneinanderreihung mit der Windung des Strompfads über den zweiten Kontaktarm 24B betrachtet werden kann.

In Fig. 3B ist ein Drehkontaktkörper 23' dargestellt, der um den in seiner Mitte liegenden Drehpunkt 32 drehbar gelagert ist. Seine mit 24A und 24B bezeichneten Kontaktarme (Leiterabschnitte A3, A3') liegen sich gegenüber und erstrecken sich beiderseits des Drehpunkts 32. Der mittlere, am Drehpunkt liegende Bereich des Drehkontaktarms ist nichtleitend ausgeführt. An den Kontaktarmenden ist je ein Kontaktstück als Bewegtkontaktstück (24' in Fig. 1) ausgebildet, welches jeweils mit einem Festkontaktstück (22' in Fig. 1) zusammenwirkt. Auf jeder Seite des Drehkontakts sind fünf Leiterabschnitte der Stromführungsanordnung dargestellt. Auf der linken Seite der Fig. 3B haben die Leiterabschnitte in der Reihenfolge des Stromlaufs (durch die Pfeile angedeutet) die Bezugszeichen A1' (erste Stromschiene), A4' (Verbindungsleiter), A3' (Kontaktarm 24A), A2' (Bewegtkontakt-Festkontakt) und A5' (zweite Stromschiene). Der Stromlauf setzt sich auf der rechten Seite des Drehkontakts fort. Hier haben die Leiterabschnitte in der Reihenfolge des Stromlaufs die Bezugszeichen A1 (erste Stromschiene), A2 (Festkontakt-Bewegtkontakt), A3 (Kontaktarm 24B), A4 (Verbindungsleiter), und A5 (zweite Stromschiene). Der Stromlauf auf der linken Seite des Drehkontakts und der Stromlauf auf der rechten Seite des Drehkontakts beschreibt jeweils eine Windung mit etwa 360° Umlauf. Die Ausgestaltung gemäß Fig. 3B entspricht somit der doppelten Ausführung gemäß Fig. 1. Erfindungsgemäß liegen die Stromschienen A1', A5' parallel zum Drehkontaktarm 24A und liegen die Stromschienen A1, A5 parallel zum Drehkontaktarm 24B jeweils in Schließstellung des Drehkontakts.

Die beiden Verbindungsleiter (mitbewegbare Stromleiter) (Leiterabschnitte A4 und A4') sind einerseits an den Drehkontaktarmen (24A, 24B) und andererseits an die zugeordneten Stromleiter (jeweilige Leiterabschnitte A5, A5') angeschweißt

Die Fig. 3C zeigt einen einpoligen Doppelkontakt ohne einen Verbindungsleiter, wobei der Drehkontaktkörper 23' (wie in Fig. 3B) um den in seiner Mitte liegenden Drehpunkt 32 drehbar gelagert ist. Der dritte Leiterabschnitt A3' des Strompfads verläuft über den ersten Kontaktarm 24A und der dritte Leiterabschnitt A3 des Strompfads verläuft über den zweiten Kontaktarm 24B. Der Strom (Strompfad mit Bezugszeichen A3 und A3') fließt über den gesamten zweiarmigen Drehkontaktkörper 23' in voller Länge.

Der Kontaktapparat dieser Ausführungsform kommt ohne Verbindungsleiter aus. Der Strom läuft weder durch ein Gelenk am Drehkontaktkörper noch über einen flexiblen Verbindungsleiter. Durch den Wegfall eines Verbindungsleiters ist auch keine mechanische Wechselwirkung eines Verbindungsleiter (Litze) mit dem Drehkontaktkörper vorhanden, was als besonderer Vorteil dieser Ausführungsform vermerkt werden muss.

Der Strompfad im Kontaktapparat nach Fig. 3C kann als Schleife in Form einer liegenden 8 betrachtet werden.

### Bezugszeichen

- 12 14: Anschlussklemmen an zu- oder abführenden Stromschienen 20, 28
- 15: Kreuzungsbereich, Ausnehmung
- 18: Isolierschicht
- A1 .. A5: Leiterabschnitte
- A1' .. A5': Leiterabschnitte
- 20: Stromschiene zu mindestens einem Festkontakt
- L: Länge Stromschienen
- LA: Länge Kontaktarm 24A, 24B
- 22': Kontaktstück (Festkontakt)
- 23 (24): Drehkontaktkörper
- 23': zweiarmiger Drehkontaktkörper
- 24A 24B: Kontaktarm (Hebelarm)
- 24': Kontaktstück (Bewegtkontaktstück)
- 26: Verbindungsleiter; flexibler (gelenkiger) Leiter; Litze
- 28: zu Drehkontaktkörper führende Stromschiene
- 32: Drehpunkt, Drehachse

## Patentansprüche

1. Kontaktapparat eines elektrischen Schaltgeräts mit mindestens einem Festkontakt und mit einem Drehkontaktkörper mit mindestens einem mit einer Länge (LA) ausgebildeten Kontaktarm (24), an dem ein Bewegtkontaktstück (24') mindestens an einem Ende des Kontaktarms angeordnet ist, mit zuführenden und abführenden Stromleitern (20, 28) in mehreren Leiterabschnitten,
• wobei der Strompfad im Kontaktapparat eine aus mehreren Leiterabschnitten (A1, ... A5) bestehende Windung mit 360° Umlauf bildet mit einer Achse senkrecht zur Ebene, in der der Drehkontaktkörper (23, 23') bewegbar ist,
• wobei ein erster Leiterabschnitt (A1) ein zu dem mindestens einen Festkontakt (22') führender erster Stromleiter (20) ist,
• wobei ein zweiter Leiterabschnitt (A2) durch Kontakte (22', 24') des Kontaktapparats verläuft,
• wobei ein dritter Leiterabschnitt (A3) über den Drehkontaktkörper (23, 23') verläuft,
• **dadurch gekennzeichnet, dass** ein letzter Leiterabschnitt (A5) ein zum Drehkontaktkörper (23, 23') führender zweiter Stromleiter (28) ist, der parallel und eng benachbart zum ersten Stromleiter (20) verläuft und beide Stromleiter im wesentlichen parallel zu dem in seiner Schließstellung befindlichen Drehkontaktkörper (23, 23') verlaufen, und
• dass erster (20) und zweiter Stromleiter (28) gerade ausgebildete, starre Stromschienen sind, welche jeweils mit einer Länge (L) ausgebildet sind, die mindestens der Länge (LA) des mindestens einen Kontaktarms (24) des Drehkontaktkörpers entspricht.

2. Kontaktapparat nach Anspruch 1, **dadurch gekennzeichnet, dass** zwischen Drehkontaktkörper (23, 23') und zum Drehkontaktkörper (23, 23') führenden zweiten Stromleiter (28) ein Verbindungsleiter (26) als vierter Leiterabschnitt (A4) vorhanden ist, und dazu eingerichtet, den Bewegungen des Drehkontaktkörpers (23, 23') folgen zu können.

3. Kontaktapparat nach einem der Anspruch 2, **dadurch gekennzeichnet, dass** der Verbindungsleiter (26, A4) eine Kupferlitze (26) ist.

4. Kontaktapparat nach einem der Ansprüche 2 oder 3, **dadurch gekennzeichnet, dass** der Verbindungsleiter (26, A4) aus starren Einzelstücken ausgebildet ist, die miteinander und an Verbindungspunkten mit dem Drehkontaktkörper (23, 23') und dem zweiten Stromleiter (28) gelenkig ausgebildet sind.

5. Kontaktapparat nach einem der Ansprüche 2 bis 4, **dadurch gekennzeichnet, dass** der erste Stromleiter (20) im Kreuzungsbereich (15) mit dem Verbindungsleiter (26, A4) schmaler als über seine sonstige Länge (L) ausgebildet ist.

6. Kontaktapparat nach einem der Ansprüche 2 bis 5, **dadurch gekennzeichnet, dass** ein Drehpunkt (32) des Drehkontaktkörpers (24, 23') in einen Ort gelegt ist, in dem die geringste Wechselwirkung von dem Verbindungsleiter (26, A4) auf den Drehkontaktkörper (24, 23') ausgeübt wird.

7. Kontaktapparat nach einem der vorhergehenden Ansprüche, **dadurch gekennzeichnet, dass** der erste Stromleiter (20) und der zweite Stromleiter (28) gegeneinander isoliert ausgebildet sind.

8. Kontaktapparat nach Anspruch 7, **dadurch gekennzeichnet, dass** der erste Stromleiter (20) und der zweite Stromleiter (28) mit einer Isolierzwischenschicht (18) aufeinanderliegend ausgebildet sind.

9. Kontaktapparat nach Anspruch 1, **dadurch gekennzeichnet, dass** der Kontaktapparat als einpoliger Doppelkontakt aufgebaut ist, bei dem der Drehkontaktkörper als zweiarmiger Drehkontaktkörper (23') mit zwei gegenüberliegenden Kontaktarmen (24A, 24B) ausgebildet ist, und an den Hebelarmenden je ein Kontakt bestehend aus Bewegtkontaktstück (24') und Festkontaktstück (22') ausgebildet ist, wobei der Strompfad in dem Doppelkontakt in der Reihenfolge des Stromflusses folgenden Verlauf hat:
• von einer auf einer ersten Seite des Doppelkontakts liegenden ersten Stromschiene (A1') zu einer auf einer zweiten Seite des Doppelkontakts liegenden zweiten Stromschiene (A1), über den aus Festkontakt und Bewegtkontakt bestehenden zweiten Kontakt (A2) des Doppelkontakts, auf der zweiten Seite des Doppelkontakts über eine gesamte Länge des Kontaktarms (23') und über den aus Bewegtkontakt und Festkontakt bestehenden ersten Kontakt (A2') des Doppelkontakts zu einer auf der ersten Seite des Doppelkontakts liegenden zweiten Stromschiene (A5') und von dort über eine auf der zweiten Seite des Doppelkontakts liegenden zweiten Stromschiene (A5).

10. Kontaktapparat nach Anspruch 2, **dadurch gekennzeichnet, dass** der Kontaktapparat als einpoliger Doppelkontakt aufgebaut ist, bei dem der Drehkontaktkörper als zweiarmiger Drehkontaktkörper (23') mit erstem und zweitem sich gegenüberliegendem Kontaktarm (24A, 24B) ausgebildet ist, und an den Hebelarmenden je ein Kontakt bestehend aus Bewegtkontaktstück (24') und Festkontaktstück (22') ausgebildet ist, wobei der Strompfad über jeden Kontaktarm des Drehkontaktkörpers (23') in der Reihenfolge des Stromflusses folgenden Verlauf hat:
• über eine erste Stromschiene (A1'),
• über einen zwischen erster Stromschiene (A1') und erstem Kontaktarm (24A) des Drehkontaktkörpers vorhandenen ersten Verbindungsleiter (A4'),
• über den ersten Kontaktarm (24A),
• über den Kontakt am ersten Kontaktarm (24A) mit Kontaktstück (24') von Drehkontaktkörper und Festkontaktstück (22'),
• von dort zu einer dem ersten Kontaktarm zugeordneten zweiten Stromschiene (A5'), wobei der Stromlauf von der zweiten Stromschiene (A5') auf die dem zweiten Kontaktarm (24B) zugeordnete erste Stromschiene (A5) übergeht
• über die Kontaktstücke von Drehkontaktkörper(24') und Festkontakt (22') des zweiten Kontaktarm (24B),
• über den Kontakt am zweiten Kontaktarm (24B) mit Kontaktstück von Drehkontaktkörper und Festkontaktstück und über den zweiten Kontaktarm (24B),
• über einen zweiten Verbindungsleiter (A4), der zwischen zweitem Kontaktarm (24B) und der dem zweiten Kontaktarm (24B) zugeordneten zweiten Stromschiene (A5) angeordnet ist, und
• der Stromlauf im Doppelkontakt über die zweite Stromschiene (A5) hinausführt.

## Claims

1. Contact apparatus of an electric switching device having at least one fixed contact and a rotary contact body having at least one contact arm (24) which has a length (LA) and on at least one end of which a moving contact piece (24') is arranged, said apparatus comprising supply and discharge conductors (20, 28) in a plurality of contact portions,
• the current path in the contact apparatus forming a 360° winding which consists of a plurality of conductor portions (A1, ... A5) and has an axis that is perpendicular to the plane in which the rotary contact body (23, 23') is movable,
• a first conductor portion (A1) being a first conductor (20) that leads to the at least one fixed contact (22'),
• a second conductor portion (A2) extending through contacts (22', 24') of the contact apparatus,
• a third conductor portion (A3) extending above the rotary contact body (23, 23'),
**characterised in that**
a final conductor portion (A5) is a second conductor (28) leading to the rotary contact body (23, 23'), which extends in parallel with and in close proximity to the first conductor (20) and both conductors extend substantially in parallel with the rotary contact body (23, 23') when said body is in the closed position, and
**in that** the first conductor (20) and second conductor (28) are both formed as straight and rigid busbars having a length (L) corresponding at least to the length (LA) of the at least one contact arm (24) of the rotary contact body.

2. Contact apparatus according to claim 1, **characterised in that** a connecting conductor (26) in the form of a fourth conductor portion (A4) is provided between the rotary contact body (23, 23') and the second conductor (28) which leads to the rotary contact body (23, 23'), and is designed to be able to follow the movements of the rotary contact body (23, 23').

3. Contact apparatus according to claim 2, **characterised in that** the connecting conductor (26, A4) is a copper stranded wire (26).

4. Contact apparatus according to either claim 2 or claim 3, **characterised in that** the connecting conductor (26, A4) is formed from rigid individual pieces which are articulated together and to the rotary contact body (23, 23') and the second conductor (28) at connection points.

5. Contact apparatus according to any of claims 2 to 4, **characterised in that** the first conductor (20) is narrower in a region (15) in which it intersects with the connecting conductor (26, A4) than over the rest of its length (L).

6. Contact apparatus according to any of claims 2 to 5, **characterised in that** a pivot point (32) of the rotary contact body (24, 23') is positioned in a location where the lowest interaction of the connecting conductor (26, A4) is applied to the rotary contact body (24, 23').

7. Contact apparatus according to any of the preceding claims, **characterised in that** the first conductor (20) and the second conductor (28) are insulated from each other.

8. Contact apparatus according to claim 7, **characterised in that** the first conductor (20) and the second conductor (28) lie on one another with an insulating intermediate layer (18) therebetween.

9. Contact apparatus according to claim 1, **characterised in that** the contact apparatus is constructed as a single-pole double contact, in which the rotary contact body is formed as a two-armed rotary contact body (23') having two opposing contact arms (24A, 24B), and a contact consisting of a moving contact piece (24') and a fixed contact piece (22') is formed on each of the lever arm ends, the course of the current path in the double contact in the order of the current flow being as follows:
from a first busbar (A1') located on a first side of the double contact to a second busbar (A1) located on a second side of the double contact, via the second contact (A2), of the double contact, consisting of the fixed contact and the moving contact, on the second side of the double contact via an entire length of the contact arm (23') and via the first contact (A2'), of the double contact,
consisting of the moving contact and the fixed contact to a second busbar (A5') located on the first side of the double contact, and from there via a second busbar (A5) located on the second side of the double contact.

10. Contact apparatus according to claim 2, **characterised in that** the contact apparatus is constructed as a single-pole double-contact, in which the rotary contact body is formed as a two-armed rotary contact body (23') having first and second opposing contact arms (24A, 24B), and a contact consisting of the moving contact piece (24') and the fixed contact piece (22') is formed on each of the lever arm ends, the course of the current path via each contact arm of the rotary contact body (23') in the order of current flow being as follows:
• via a first busbar (A1'),
• via a first connecting conductor (A4') provided between a first busbar (A1') and a first contact arm (24A) of the rotary contact body,
• via the first contact arm (24A),
• via the contact on the first contact arm (24A) with a contact piece (24') of the rotary contact body and the fixed contact piece (22'),
• from there to a second busbar (A5') assigned to the first contact arm, the current flow passing from the second busbar (A5') to the first busbar (A5) assigned to the second contact arm (24B),
• via the contact pieces of the rotary contact body (24') and the fixed contact (22') of the second contact arm (24B),
• via the contact on the second contact arm (24B) with a contact piece of the rotary contact body and the fixed contact piece and via the second contact arm (24B),
• via a second connecting conductor (A4) which is arranged between the second contact arm (24B) and the second busbar (A5) assigned to the second contact arm (24B), and
• the current flow in the double contact passes out via the second busbar (A5).

## Revendications

1. Dispositif de contact d'un commutateur électrique avec au moins un contact fixe et avec un corps de contact tournant comportant au moins un bras de contact (24), qui est conçu avec une longueur (LA) et sur lequel est agencée une pièce de contact mobile (24') au moins à une extrémité du bras de contact, et avec des conducteurs de courant d'entrée et de sortie (20, 28) en plusieurs tronçons de conducteurs,
- le trajet de courant dans le dispositif de contact formant une spire de 360° constituée de plusieurs tronçons de conducteur (A1,..., A5) avec un axe perpendiculaire au plan dans lequel le corps de contact tournant (23, 23') est déplaçable,
- un premier tronçon de conducteur (A1) étant un premier conducteur de courant (20) qui conduit à l'au moins un contact fixe (22'),
- un deuxième tronçon de conducteur (A2) passant par des contacts (22', 24') du dispositif de contact,
- un troisième tronçon de conducteur (A3) passant par le corps de contact tournant (23, 23'),
- **caractérisé en ce qu'**un dernier tronçon de conducteur (A5) est un deuxième conducteur de courant (28), qui conduit au corps de contact tournant (23, 23') et qui s'étend parallèlement au premier conducteur de courant (20) et à proximité étroite de celui-ci, les deux conducteurs de courant s'étendant sensiblement parallèlement au corps de contact tournant (23, 23') mis en position fermée,
- et **en ce que** le premier conducteur de courant (20) et le deuxième conducteur de courant (28) sont des barres conductrices rigides et droites qui sont conçues chacune avec une longueur (L) qui correspond au moins à la longueur (LA) de l'au moins un bras de contact (24) du corps de contact tournant.

2. Dispositif de contact selon la revendication 1, **caractérisé en ce qu'**il y a entre le corps de contact tournant (23, 23') et le deuxième conducteur de courant (28) conduisant au corps de contact tournant (23, 23') un conducteur de liaison (26) sous forme de quatrième tronçon de conducteur (A4) qui est conçu pour pouvoir suivre les mouvements du corps de contact tournant (23, 23').

3. Dispositif de contact selon la revendication 2, **caractérisé en ce que** le conducteur de liaison (26, A4) est une tresse en cuivre (26).

4. Dispositif de contact selon l'une des revendications 2 ou 3, **caractérisé en ce que** le conducteur de liaison (26, A4) est conçu à partir de morceaux individuels rigides qui sont conçus articulés entre eux et au niveau de points de liaison avec le corps de contact tournant (23, 23') et avec le deuxième conducteur de courant (28).

5. Dispositif de contact selon l'une des revendications 2 à 4, **caractérisé en ce que** le premier conducteur de courant (20) est conçu plus étroit dans la zone de croisement (15) avec le conducteur de liaison (26, A4) que sur le reste de sa longueur (L).

6. Dispositif de contact selon l'une des revendications 2 à 5, **caractérisé en ce qu'**un point de rotation (32) du corps de contact tournant (24, 23') est placé à un endroit où s'exerce la plus petite interaction du conducteur de liaison (26, A4) sur le corps de contact tournant (24, 23').

7. Dispositif de contact selon l'une des revendications précédentes, **caractérisé en ce que** le premier conducteur de courant (20) et le deuxième conducteur de courant (28) sont conçus isolés de l'autre.

8. Dispositif de contact selon la revendication 7, **caractérisé en ce que** le premier conducteur de courant (20) et le deuxième conducteur de courant (28) sont conçus posés l'un sur l'autre avec une couche intercalaire isolante (18).

9. Dispositif de contact selon la revendication 1, **caractérisé en ce que** le dispositif de contact est construit comme un contact double unipolaire dans lequel le corps de contact tournant est conçu comme un corps de contact tournant à deux bras (23') avec deux bras de contact (24A, 24B) à l'opposé l'un de l'autre et dans lequel un contact constitué d'une pièce de contact mobile (24') et d'une pièce de contact fixe (22') est prévu à chaque fois aux extrémités de bras de levier, le trajet de courant dans le contact double dans l'ordre du flux de courant ayant l'allure suivante :
- d'une première barre conductrice (A1') située sur un premier côté du contact double à une deuxième barre conductrice (A1) située sur un deuxième côté du contact double, via le deuxième contact (A2), constitué d'un contact mobile et d'un contact fixe, du contact double, du deuxième côté du contact double sur toute la longueur du bras de contact (23') et via le premier contact (A2'), constitué d'un contact mobile et d'un contact fixe, du contact double jusqu'à une deuxième barre conductrice (A5') située du premier côté du contact double et de là via une deuxième barre conductrice (A5) située du deuxième côté du contact double.

10. Dispositif de contact selon la revendication 2, **caractérisé en ce que** le dispositif de contact est construit comme un contact double unipolaire dans lequel le corps de contact tournant est conçu comme un corps de contact tournant à deux bras (23') avec un premier et un deuxième bras de contact (24A, 24B) à l'opposé l'un de l'autre et dans lequel un contact constitué d'une pièce de contact mobile (24') et d'une pièce de contact fixe (22') est prévu à chaque fois aux extrémités de bras de levier, le trajet de courant via chaque bras de contact du corps de contact tournant (23') dans l'ordre du flux de courant ayant l'allure suivante :
- via une première barre conductrice (A1'),
- via un premier conducteur de liaison (A4') présent entre la première barre conductrice (A1') et le premier bras de contact (24A) du corps de contact tournant,
- via le premier bras de contact (24A),
- via le contact sur le premier bras de contact (24A) avec la pièce de contact (24') du corps de contact tournant et la pièce de contact fixe (22'),
- de là à une deuxième barre conductrice (A5') associée au premier bras de contact, le trajet de courant passant de la deuxième barre conductrice (A5') à la première barre conductrice (A5) associée au deuxième bras de contact (24B),
- via les pièces de contact du corps de contact tournant (24') et le contact fixe (22') du deuxième bras de contact (24B),
- via le contact sur le deuxième bras de contact (24B) avec la pièce de contact du corps de contact tournant et la pièce de contact fixe et via le deuxième bras de contact (24B),
- via un deuxième conducteur de liaison (A4), qui est agencé entre le deuxième bras de contact (24B) et la deuxième barre conductrice (A5) associée au deuxième bras de contact (24B), et
- le trajet de courant dans le contact double sortant via la deuxième barre conductrice (A5).
